# EUROPÄISCHE PATENTSCHRIFT

(11) **EP 2 873 913 B1**
(45) Veröffentlichungstag und Bekanntmachung des Hinweises auf die Patenterteilung: **24.05.2017**
(21) Anmeldenummer: 14193391.1
(22) Anmeldetag: 17.11.2014
(51) Int. Cl.: F21V 17/16, F21V 5/00, F21Y 115/10, F21V 19/00, F21Y 103/00

(54) **LED-Leuchte**
LED light
Lampe à DEL

(30) Priorität: 19.11.2013 DE 202013010406 U
(43) Veröffentlichungstag der Anmeldung: 20.05.2015
(73) Patentinhaber: Zumtobel Lighting GmbH, 6850 Dornbirn (AT)
(72) Erfinder: Bader, Martin, 6850 Dornbirn (AT); Galler, Gerhard, 6900 Bregenz (AT); Kilga, Patrick, 6840 Götzis (AT); Rein, Thomas, 6850 Dornbirn (AT)
(74) Vertreter: Thun, Clemens

(56) Entgegenhaltungen:
- EP-A1- 2 824 380
- EP-A2- 2 375 128
- WO-A1-2013/065146
- DE-A1-102010 041 471
- DE-A1-102011 076 613
- DE-A1-102011 083 273
- US-A1- 2007 076 427
- US-A1- 2010 320 891
- US-A1- 2011 176 298
- US-A1- 2013 044 475
- US-A1- 2013 128 572

## Beschreibung

Die Erfindung betrifft eine Leuchte mit einem LED-Modul (LED: Licht emittierende Diode).

Ein LED-Modul umfasst typischerweise eine Platine und wenigstens eine LED, die auf dieser Platine angeordnet ist. Zum Betrieb wird das LED-Modul mit einer elektrischen Spannungsquelle verbunden, durch die der wenigstens einen LED ein Strom zugeführt werden kann, so dass Letztere ein Licht abstrahlt. Wenn ein LED-Modul in einer Leuchte verwendet wird, ist es grundsätzlich nicht ausgeschlossen, dass ein Benutzer bei Betrieb der Leuchte, wenn also eine elektrische Spannung an der Platine anliegt, versehentlich die Platine oder die wenigstens eine LED berührt. Durch eine solche Berührung kann es dazu kommen, dass der Benutzer einen elektrischen Schlag erfährt und/oder das LED-Modul beschädigt wird. Daher werden entsprechende Leuchten üblicherweise so gestaltet, dass ein entsprechender Schutz vor einer versehentlichen Berührung des LED-Moduls gegeben ist. Es ist bekannt, hierzu ein Abdeckelement zu verwenden, das entsprechend vor dem LED-Modul angeordnet ist. Beim Zusammenbau einer solchen Leuchte wird üblicherweise zunächst das LED-Modul an einem Trägerelement der Leuchte befestigt und dann wird in einem darauf folgenden Schritt das Abdeckelement befestigt, typischerweise durch eine Schraubverbindung.

Die Abmessungen des LED-Moduls sind bei diesen bekannten Leuchten so gewählt, dass die üblichen Normen mit Bezug auf die Einhaltung von Luft- und Kriechstrecken eingehalten sind. Aufgrund der verwendeten Befestigungsmittel werden daher bestimmte Mindestmaße für die Bemessung des LED-Moduls beachtet. Hierdurch sind mit Bezug auf die Baugröße des LED-Moduls und somit auch auf die Baugröße der Leuchte insgesamt limitierende Randbedingungen gegeben; insbesondere sind entsprechende Mindestmaße einzuhalten.

Aus der EP 2 375 128 A2 ist eine Leuchte mit einem Profilkörper, einem LED-Modul und einem optischen Element bekannt. Das optische Element drückt dabei das LED-Modul gegen den Profilkörper. Hierzu weist es zwei vertikal ausgerichtete Seitenwände auf, an deren Oberseiten Haken zum Verrasten mit dem Profilkörper ausgebildet sind.

Aus der DE 10 2011 083 273 A1 ist eine Leuchte bekannt, bei der LEDs auf einem Trägerelement angeordnet sind. Zur optischen Beeinflussung des von den LEDs abgegebenen Lichts dient ein profilartiges Lichtbeeinflussungselement, das Schnapphaken für eine Rastverbindung mit dem Trägerelement aufweist.

Weitere Leuchten mit LED-Lichtquellen und Abdeckungen sind aus den Schriften US 2013/0128572 A1, WO 2013/065146 A1 und US 2007/0076427A1 bekannt.

Aus der US 2011/0176298 A1 ist eine LED-Leuchte mit einem LED-Modul, einem metallenen Trägerelement und einer gewölbten Abdeckung bekannt; dabei wird das LED-Modul durch die Abdeckung gegen das Trägerelement gedrückt. Die Abdeckung weist zwei zueinander weisende Rastfinger auf, die in korrespondierende Nuten in der Abdeckung eingreifen, so dass hierdurch die Abdeckung an dem Trägerelement gehalten ist.

Aus der DE 10 2011 076 613 A1 ist eine LED-Leuchte mit einer LED-Platine, einer gewölbten Oberschale und einer Unterschale bekannt. Zwischen den beiden genannten Schalen ist die LED-Platine festgehalten. Die Unterschale ist über randseitige Verdickungen in die Oberschale eingeschnappt.

Aus der US 2013/0044475 A1 ist eine LED-Leuchte mit einer LED-Platine, einem Trägerelement und einer Abdeckung bekannt. In der Abdeckung ist eine Linse integriert. Außerdem weist die Leuchte einen Reflektor auf, der über Federklammern an dem Trägerelement gehalten ist.

Aus der EP 2 824 380 A1, die Stand der Technik gemäß Artikel 54 (3) EPÜ darstellt, ist eine Leuchte mit einem Trägerprofil und einer Lichtleiste bekannt, die über hakenförmige Haltemittel an dem Trägerprofil gehalten ist. Außerdem ist an dem Trägerprofil eine LED-Platine angeschraubt.

Der Erfindung liegt die Aufgabe zugrunde, eine entsprechende verbesserte Leuchte anzugeben; insbesondere soll die Leuchte verbesserte Möglichkeiten mit Bezug auf die Gestaltung ihrer Abmessungen aufweisen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Leuchte vorgesehen, die ein Trägerelement aufweist, ein LED-Modul, das an dem Trägerelement gehalten angeordnet ist und ein Abdeckelement, das an dem Trägerelement gehalten angeordnet ist. Dabei ist das Abdeckelement das LED-Modul gegen das Trägerelement drückend angeordnet.

Dadurch, dass das Abdeckelement das LED-Modul gegen das Trägerelement drückt, lässt sich eine Kraftkomponente bewirken, die das LED-Modul in seiner vorgesehenen Position gegenüber dem Trägerelement sichert. Durch diese Sicherung lässt sich ein für die Praxis ausreichend zuverlässiger Halt des LED-Moduls an dem Trägerelement erzielen, ohne dass hierfür Schrauben verwendet werden müssten. Als Folge hiervon können die Kriech- und Luftstrecken entsprechend kleiner gewählt werden und als weitere Folge können somit auch das LED-Modul und letztendlich die gesamte Leuchte kleiner gestaltet werden.

Vorzugsweise ist das Abdeckelement über eine Rastverbindung an dem Trägerelement gehalten angeordnet, insbesondere lediglich über die Rastverbindung. Hierdurch lässt sich erzielen, dass das Abdeckelement besonders einfach an dem Trägerelement montiert werden kann, insbesondere ohne Zuhilfenahme eines Werkzeugs.

Vorzugsweise ist das Abdeckelement als optisches Element gestaltet. Hierdurch lässt sich erzielen, dass auf ein entsprechendes gesondertes optisches Element verzichtet werden kann. Somit lässt sich die Anzahl der Bauteile der Leuchte verringern.

Erfindungsgemäß ist das LED-Modul durch Halteteile an dem Trägerelement gehalten angeordnet, wobei die Halteteile Oberflächen aufweisen, die aus einem elektrisch nicht leitenden Material bestehen. Auch hierdurch lassen sich die Luft- und Kriechstrecken kleiner wählen. Eine besonders einfache Gestaltung ist dabei ermöglicht, wenn die Halteteile aus Kunststoff bestehen. Die Halteteile sind dabei rastend an dem Trägerelement gehalten angeordnet.

Erfindungsgemäß ist das Abdeckelement in einem Querschnitt betrachtet das LED-Modul umgreifend angeordnet. Auf diese Weise lässt sich ein besonders geeigneter bzw. zuverlässiger Berührungsschutz erzielen.

Erfindungsgemäß ist das Abdeckelement als ein Bauteil mit einer Profilform gestaltet. Dies ist herstellungstechnisch vorteilhaft. Zudem eignet sich diese Gestaltung besonders im Fall einer Leuchte mit einem länglichen Lichtabgabebereich, beispielsweise im Fall einer Lichtbandleuchte.

Vorzugsweise ist das Abdeckelement als ein Extrusions-Profil gestaltet. Auf diese Weise lassen sich insbesondere auf herstellungstechnisch vorteilhafte Art besonders geeignete optische Eigenschaften des Abdeckelements erzielen.

Erfindungsgemäß weist das Abdeckelement in einem zu der Profilform normalen Querschnitt betrachtet einen Linsenbereich auf und zwei seitliche Armbereiche, wobei der Linsenbereich zwischen den beiden Armbereichen ausgebildet ist. Durch die Armbereiche lässt sich eine besonders geeignete Montagemöglichkeit des Abdeckelements an dem Trägerelement erzielen.

Vorzugsweise ist die Leuchte in Form einer Lichtbandleuchte gestaltet.

Die Erfindung wird im Folgenden anhand eines Ausführungsbeispiels und mit Bezug auf die Zeichnungen näher erläutert. Es zeigen:
- Fig. 1: eine perspektivische Skizze eines Endbereichs einer erfindungsgemäßen Leuchte und
- Fig. 2: eine perspektivische Schnitt-Skizze eines Bereichs um das LED-Modul der Leuchte.

Fig. 1 zeigt eine perspektivische Skizze eines Endbereichs einer erfindungsgemäßen Leuchte. Beim hier gezeigten Beispiel ist die Leuchte als eine Lichtbandleuchte gestaltet. Die Leuchte ist dementsprechend insgesamt lang, so dass sie sich beispielsweise geradlinig längs einer Längsachse *L* erstreckt und einen entsprechend länglichen Lichtabgabebereich aufweist. Beispielsweise kann die Leuchte als Deckenleuchte gestaltet sein, die für eine Lichtabgabe nach unten vorgesehen ist. Die Leuchte könnte jedoch beispielsweise auch als Pendelleuchte oder als Stehleuchte gestaltet sein.

Für diese Beschreibung wird davon ausgegangen, dass die Leuchte zum Betrieb gegenüber der Vertikalen so orientiert ist, dass eine Lichtabgabe nach unten vorgesehen ist, wie in Fig. 1 durch einen Pfeil *u* angedeutet. Im Allgemeinen kann jedoch auch vorgesehen sein, dass die Leuchte zum Betrieb eine anderweitige Ausrichtung gegenüber der Vertikalen aufweist. In diesem Fall sind die vorliegenden Richtungsangaben etc. entsprechend umzudeuten.

Die Leuchte weist ein Trägerelement 1 auf, das beispielsweise als ein Profilteil gestaltet sein kann, das parallel zu der Längsachse *L* orientiert angeordnet ist, wie in Fig. 1 angedeutet. Weiterhin weist die Leuchte ein LED-Modul 2 auf, das an dem Trägerelement 1 gehalten angeordnet ist. Das LED-Modul 2 umfasst eine Platine 22 und wenigstens eine LED 23, hier mehrere LEDs 23, die auf der Platine 22 angeordnet sind. Vorzugsweise ist die Platine 22 länglich und parallel zu dem Trägerelement 1 bzw. zu der Längsachse *L* ausgerichtet angeordnet. Die LEDs 23 können - wie in Fig. 1 angedeutet - beispielsweise so angeordnet sein, dass sie sich längs einer Geraden parallel zu der Längsachse *L* erstrecken.

Die Platine 22 ist im gezeigten Beispiel mit Bezug auf ihre Form im Wesentlichen als Platte gestaltet und horizontal orientiert ausgerichtet angeordnet, wobei die LEDs 23 auf einem nach unten weisenden Oberflächenbereich der Platine 22 angeordnet sind. Beim gezeigten Beispiel weist das Trägerelement 1 einen, insbesondere plan gestalteten, nach unten weisenden Oberflächenbereich auf, der zur Verbindung mit der Platine 22 vorgesehen ist. Vorzugsweise ist die Platine 22 bzw. das LED-Modul 2 durch Halteteile 4 an dem Trägerelement 1 gehalten angeordnet, wobei die Halteteile 4 Oberflächen aufweisen, die aus einem elektrisch nicht leitenden Material bestehen. Auf diese Weise lassen sich Luft- und Kriechstrecken besonders klein konzipieren und somit kann das ganze LED-Modul 2 mit besonders kleiner Baugröße gestaltet werden. Hierdurch lässt sich in der Folge auch die gesamte Leuchte entsprechend klein gestalten. Insbesondere lässt sich hierdurch ein besonders schlankes Erscheinungsbild der Lichtbandleuchte erzielen. Auch lässt sich durch eine entsprechend kleinere Gestaltung der Platine 22 das LED-Modul 2 grundsätzlich kostengünstiger herstellen.

Die genannten Halteteile 4 sind auch in Fig. 2 beispielhaft angedeutet, die eine perspektivische Schnitt-Skizze eines Bereichs um das LED-Modul 2 der Leuchte zeigt. Vorzugsweise sind die Halteteile 4 als Kunststoffelemente gestaltet.

Eine besonders einfache Montage des LED-Moduls 2 an dem Trägerelement 1 ist ermöglicht, wenn die Halteteile 4 rastend, insbesondere lediglich rastend an dem Trägerelement 1 gehalten angeordnet sind. Insbesondere lässt sich hierdurch erzielen, dass sich das LED-Modul 2 ohne Zuhilfenahme eines Werkzeugs an dem Trägerelement 1 montieren lässt.

Vorzugsweise ist das LED-Modul 2 an dem Trägerelement 1 ohne ein metallenes Haltemittel angeordnet, insbesondere ohne eine Schraube. Dies ist weiterhin vorteilhaft mit Bezug auf die Rahmenbedingungen für die einzuhaltenden Luft- und Kriechstrecken.

Weiterhin weist die Leuchte ein Abdeckelement 3 auf, das an dem Trägerelement 1 gehalten angeordnet ist. Dabei ist das Abdeckelement 3 derart angeordnet, dass es das LED-Modul 2 gegen das Trägerelement 1 drückt. Auf diese Weise ist eine Sicherung gegen ein ungewolltes Lösen des LED-Moduls 2 von dem Trägerelement 1 gebildet. Durch diese Sicherung lässt sich das LED-Modul 2 besonders geeignet an dem Trägerelement 1 gehalten anordnen, insbesondere ohne Zuhilfenahme von metallenen Befestigungs- bzw. Halteelementen. Die oben genannte Gestaltung der Verbindung mit den aus Kunststoff bestehenden Halteteilen 4 stellt eine mögliche, als solche ausreichende mechanische Verbindung zwischen dem LED-Modul 2 und dem Trägerelement 1 dar.

Das Abdeckelement 3 stellt also eine Sicherung für das LED-Modul 2 dar; beispielsweise lässt sich durch das Abdeckelement 3 die Lage der Platine 22 in einem Fehlerfall, zum Beispiel bei einem Bruch eines der Halteteile 4, sichern. Allgemeiner formuliert lässt sich durch das Abdeckelement 3 eine Sicherung zur Verhinderung eines Ablösens des LED-Moduls 2 von dem Trägerelement 1 bzw. eines "Absturzes" des LED-Moduls 2 erzielen.

Vorzugsweise ist das Abdeckelement 3 über eine Rastverbindung an dem Trägerelement 1 gehalten angeordnet; hierdurch ist eine besonders einfache Montage des Abdeckelements 3 an dem Trägerelement 1 ermöglicht. Insbesondere kann vorgesehen sein, dass das Abdeckelement 3 lediglich über die Rastverbindung an dem Trägerelement 1 gehalten angeordnet ist. Eine besonders einfache Montage ist dabei ermöglicht, wenn die Gestaltung derart ist, dass das Abdeckelement 3 ohne Zuhilfenahme eines Werkzeugs an dem Trägerelement 1 angeordnet werden kann.

Vorzugsweise ist das Abdeckelement 3 als optisches Element gestaltet. Hierzu besteht das Abdeckelement 3 vorzugsweise aus einem lichtdurchlässigen Material, beispielsweise aus einem lichtdurchlässigen Kunststoff. Beispielsweise kann das Abdeckelement 3 einen Linsenbereich 31 aufweisen, der dazu ausgebildet ist, ein von der wenigstens einen LED 23 des LED-Moduls 2 abgestrahltes Licht optisch zu beeinflussen. Der Linsenbereich 31 weist vorzugsweise eine Ausnehmung auf, in welche die wenigstens eine LED 23 eingreifend angeordnet ist. Hierdurch ist eine besonders effiziente Nutzung des von der wenigstens einen LED 23 abgestrahlten Lichts ermöglicht. Beim gezeigten Beispiel ist die Gestaltung dabei so, dass das Abdeckelement 1 mit einem Randbereich 35 der Ausnehmung gegen den nach unten weisenden Oberflächenbereich der Platine 22 drückt. Ein besonders gleichmäßiger Druck lässt sich dabei erzielen, wenn sich der Randbereich 35 - wie aus Fig. 2 andeutungsweise hervorgeht - auf zwei gegenüberliegenden Seiten der wenigstens einen LED 23 erstreckend gestaltet ist.

Vorzugsweise ist das Abdeckelement 3 als ein Bauteil mit einer Profilform gestaltet, wobei das Abdeckelement 3 insbesondere parallel zu der Längsachse *L* orientiert angeordnet ist. Die Gestaltung als Profilteil eignet sich dementsprechend besonders im Fall einer Lichtbandleuchte.

Beispielsweise kann das das Abdeckelement 3 als ein Extrusions-Profil gestaltet sein. Wie aus Fig. 2 hervorgeht, weist beim gezeigten Beispiel das Abdeckelement 3 in einem zu der Profilform normalen Querschnitt betrachtet in einem mittleren Bereich den Linsenbereich 31 auf sowie zwei seitliche Armbereiche 32, wobei der Linsenbereich 31 zwischen den beiden Armbereichen 32 ausgebildet ist.

Die Armbereiche 32 eignen sich besonders zur Herstellung der Rastverbindung zwischen dem Abdeckelement 3 und dem Trägerelement 1. Beispielsweise können in dem Trägerelement 1 nach oben weisende Schulterflächen 15 ausgebildet sein, welche zur Auflage von Rastnasen 33 dienen, die an den oberen Endbereichen der Armbereiche 32 ausgebildet sind.

Beim gezeigten Beispiel ist das Abdeckelement 3 symmetrisch mit Bezug auf eine vertikale, durch die LEDs 23 verlaufende Spiegelebene gestaltet. Auf diese Weise ist ermöglicht, dass das Abdeckelement 3 besonders gleichmäßig gegen das LED-Modul 2 drückt und somit besonders geeignet sichert.

Ein besonders geeigneter Berührungsschutz lässt sich durch das Abdeckelement 3 bewirken, wenn das Abdeckelement 3 in einem Querschnitt betrachtet, beispielsweise in einem Querschnitt normal zu der Längsachse *L*, das LED-Modul 2 umgreifend gestaltet und angeordnet ist. Hierzu können beispielsweise die beiden seitlichen Armbereiche 32 jeweils einen ersten Schenkel und einen zweiten Schenkel aufweisen, wobei sich der erste Schenkel, ausgehend von dem Linsenbereich 31 zu der betreffenden Seite hinaus erstreckt und der zweite Schenkel sich von dem ersten Schenkel ausgehend nach oben erstreckt und dabei das LED-Modul 2 auf der betreffenden Seite umgibt. Am oberen Endbereich der zweiten Schenkel können die erwähnten Rastnasen 33 ausgebildet sein. Durch diese Gestaltung lässt sich erzielen, dass der Randbereich 35 der durch den Linsenbereich 31 gebildeten Ausnehmung besonders geeignet Druck auf das LED-Modul 2 ausübt. Es lässt sich erzielen, dass der Druck senkrecht nach oben wirkt und das LED-Modul 2 gegen das Trägerelement 1 andrückt.

Das Trägerelement 1 weist weiterhin vorzugsweise zwei seitliche Wandbereiche 17 auf, die sich von den Schulterflächen 15 aus nach unten erstrecken und als Anlageflächen für die Armbereiche 32 des Abdeckelements 3 gestaltet. Auf diese Weise ist eine zuverlässige Positionierung sowie eine besonders einfache Herstellung der Rastverbindung zwischen dem Abdeckelement 3 und dem Trägerelement 1 ermöglicht. Das Trägerelement 1 kann sozusagen zwei "Hinterzüge" aufweisen, die durch die beiden seitlichen Wandbereiche 17 und die Schulterflächen 15 gebildet sind.

Die Halterung des Abdeckelements 3 an dem Trägerelement 1 ist vorzugsweise derart gestaltet, dass zwar einerseits eine werkzeuglose Befestigung des Abdeckelements 3 an dem Trägerelement 1 ermöglicht ist, andererseits jedoch ein Lösen des Abdeckelements 3 von dem Trägerelement 1 nur unter erheblichem Aufwand möglich ist, vorzugsweise nur durch mindestens zwei getrennte Arbeitsschritte; hierdurch lassen sich entsprechende Normen erfüllen. Auf diese Weise ist eine besonders zuverlässige Abdeckung des LED-Moduls 2 bzw. Ummantelung des LED-Moduls 2 ermöglicht.

Mit Bezug auf die Längsachse *L* betrachtet, erstreckt sich das Abdeckelement 3 vorzugsweise an beiden Enden mindestens ebenso weit wie das LED-Modul 2, vorzugsweise jeweils über das LED-Modul 2 hinaus. Somit ist auch in dieser Erstreckung betrachtet ein zuverlässiger Schutz des LED-Moduls 2 ermöglicht.

Wenn die Leuchte, wie im gezeigten Beispiel der Fall, als Langfeldleuchte gestaltet ist, können selbstverständlich mehrere entsprechend gestaltete LED-Module vorgesehen sein, die in Richtung der Längsachse *L* in einer Reihe hintereinander angeordnet sind.

Zur Montage kann vorgesehen sein, dass in einem ersten Arbeitsschritt, vorzugsweise werkzeuglos, das LED-Modul 2 an dem Trägerelement 1 befestigt wird, beispielsweise mit den Halteteilen 4 und in einem darauffolgenden zweiten Arbeitsschritt das Abdeckelement 3 , wiederum vorzugsweise werkzeuglos, an dem Trägerelement 1 montiert wird.

Das Abdeckelement 3 erfüllt somit insgesamt mehrere Funktionen: es dient durch Ummantelung des LED-Moduls 2 als Berührungsschutz, weiterhin als mechanische Sicherung des LED-Moduls 2 vor einem ungewollten Ablösen von dem Trägerelement 1 und außerdem als optisches Element zur Beeinflussung des von dem LED-Modul 2 abgestrahlten Lichts.

## Patentansprüche

1. Leuchte aufweisend
- ein Trägerelement (1),
- ein LED-Modul (2), das an dem Trägerelement (1) gehalten angeordnet ist und
- ein Abdeckelement (3), das an dem Trägerelement (1) gehalten angeordnet ist, wobei das Abdeckelement (3) das LED-Modul (2) gegen das Trägerelement (1) drückend angeordnet ist,
wobei das Abdeckelement (3) in einem Querschnitt betrachtet das LED-Modul (2) umgreifend angeordnet ist,
wobei das Abdeckelement (3) als ein Bauteil mit einer Profilform gestaltet ist, wobei das Abdeckelement (3) in einem zu der Profilform normalen Querschnitt betrachtet einen Linsenbereich (31) aufweist und zwei seitliche Armbereiche (32), wobei der Linsenbereich (31) zwischen den beiden Armbereichen (32) ausgebildet ist,
wobei an dem Trägerelement (1) nach oben weisende Schulterflächen (15) ausgebildet sind, welche zur Auflage von Rastnasen (33) dienen, die an den oberen Endbereichen der Armbereiche (32) ausgebildet sind,
wobei die Rastnasen (33) aufeinander zu weisend gestaltet sind,
wobei das LED-Modul (2) durch Halteteile (4) an dem Trägerelement (1) gehalten angeordnet ist, wobei die Halteteile (4) Oberflächen aufweisen, die aus einem elektrisch nicht leitenden Material bestehen,
**dadurch gekennzeichnet,**
**dass** die Halteteile (4) rastend an dem Trägerelement (1) gehalten angeordnet sind.

2. Leuchte nach Anspruch 1,
bei der das Abdeckelement (3) über eine Rastverbindung an dem Trägerelement (1) gehalten angeordnet ist, vorzugsweise lediglich über die Rastverbindung.

3. Leuchte nach Anspruch 1 oder 2,
bei der das Abdeckelement (3) als optisches Element gestaltet ist.

4. Leuchte nach einem der vorhergehenden Ansprüche,
bei der die Halteteile (4) aus Kunststoff bestehen.

5. Leuchte nach einem der vorhergehenden Ansprüche,
bei der das Abdeckelement (3) als ein Extrusions-Profil gestaltet ist.

6. Leuchte nach einem der vorhergehenden Ansprüche
in Form einer Lichtbandleuchte.

## Claims

1. Luminaire
- a carrier element (1),
- an LED module (2) which is arranged on the carrier element (1), and
- a cover element (3) which is arranged on the carrier element (1), wherein the cover element (3) is arranged to press the LED module (2) against the carrier element (1),
wherein the LED module (2) surrounds the cover element (3) in a cross-section,
wherein the cover element (3) is designed as a component with a profile shape,
wherein the cover element (3) comprises a lens region (31) viewed in a cross-section normal to the profile shape, and two lateral arm regions (32), wherein the lens region (31) is formed between the two arm regions (32)
wherein upwardly projecting shoulder surfaces (15) are provided on the carrier element (1), wherein the said shoulder surfaces (33) serve to support latching lugs (33) formed on the upper end regions of the arm regions (32),
wherein the latching lugs (33) are formed on top of each other wherein the LED module (2) is held on the carrier element (1) by holding parts (4), wherein the holding parts (4) have surfaces which consist of an electrically non-conductive material,
**characterized in that**
the holding parts (4) are arranged in a latching manner on the carrier element (1).

2. Luminaire according to claim 1,
wherein the cover element (3) is held on the carrier element (1) by means of a latching connection, preferably only via the latching connection.

3. Luminaire according to claim 1 or 2,
wherein the cover element (3) is designed as an optical element.

4. Luminaire according to one of the preceding claims,
wherein the holding parts (4) are made of plastic.

5. Luminaire according to one of the preceding claims,
wherein the cover element (3) is configured as an extrusion profile.

6. Luminaire according to one of the preceding claims,
in the form of a strip light luminaire.

## Revendications

1. Lampe, présentant
- un élément de support (1),
- un module LED (2), qui est disposé en étant retenu sur l'élément de support (1) et
- un élément de couverture (3) qui est disposé en étant retenu sur l'élément de support (1), l'élément de couverture (3) étant disposé en pressant le module LED (2) contre l'élément de support (1),
l'élément de couverture (3) étant, vu en coupe transversale, disposé en entourant le module LED (2),
l'élément de couverture (3) étant constitué en tant que composant avec une forme profilée,
l'élément de couverture (3) présentant, vu dans une coupe transversale normale à la forme profilée, une zone de lentille (31) et deux zones de bras (32) latérales, la zone de lentille (31) étant constituée entre les deux zones de bras (32),
des surfaces d'épaulement (15) dirigées vers le haut étant constituées sur l'élément de support (1) et servant d'appui à des becs d'encliquetage (33) qui sont constitués sur les zones d'extrémité supérieures des zones de bras (32),
les becs d'encliquetage (33) étant constitués en étant dirigés les uns vers les autres,
le module LED (2) étant disposé en étant retenu sur l'élément de support (1) par des pièces de retenue (4), les pièces de retenue (4) présentant des surfaces qui se composent d'un matériau électriquement non conducteur,
**caractérisée en ce que**
les pièces de retenue (4) sont disposées en étant retenues par encliquetage sur l'élément de support (1).

2. Lampe selon la revendication 1,
dans laquelle l'élément de couverture (3) est disposé en étant retenu sur l'élément de support (1) par le biais d'une liaison par encliquetage, de préférence uniquement par le biais de la liaison par encliquetage.

3. Lampe selon la revendication 1 ou 2,
dans laquelle l'élément de couverture (3) est constitué en tant qu'élément optique.

4. Lampe selon l'une des revendications précédentes,
dans laquelle les pièces de retenue (4) sont composées de matière plastique.

5. Lampe selon l'une des revendications précédentes,
dans laquelle l'élément de couverture (3) est constitué en tant que profilé extrudé.

6. Lampe selon l'une des revendications précédentes,
sous la forme de lampe pour bandeau lumineux.
